# FASCICULE DE BREVET EUROPEEN

(11) **EP 0 094 926 B1**
(45) Date de publication et mention de la délivrance du brevet: **26.02.1986**
(21) Numéro de dépôt: 83870047.4
(22) Date de dépôt: 11.05.1983
(51) Int. Cl.: B22D 41/08, B22D 11/10

(54) **Orifice d'injection d'un gaz de protection dans un tube de coulée**
Mündung zum Einführen eines Schutzgases in ein Giessrohr
Orifice for injecting a protecting gas into a casting tube

(30) Priorité: 13.05.1982 BE 208080
(43) Date de publication de la demande: 23.11.1983
(73) Titulaire: VESUVIUS INTERNATIONAL CORPORATION, Wilmington Delaware (US)
(72) Inventeur: Hamilton, Tom P., B-1980 Tervuren (BE); Grosso, Roberto, B-1950 Kraainem (BE)
(74) Mandataire: De Brabanter, Maurice

## Description

La présente invention concerne un tube de coulée en matière réfractaire muni d'un collet destiné à l'appliquer contre une plaque de fond d'un orifice de décharge d'une poche de coulée,de manière ménager à sa partie supérieure des orifices d'injection d'un gaz de protection reliés entre eux par un canal annulaire connecté à une source de gaz de protection. Elle concerne un tube de coulée muni d'orifices d'injection présentant une disposition et une forme particulières, afin d'assurer, de manière plus sûre, la protection du métal en fusion contre l'oxydation et permettre le refroidissement des parois du tube de coulée.

La présente invention trouve une large application dans la coulée continue de l'acier, au cours de laquelle celui-ci est déchargé d'une poche de coulée vers une enceinte de dégazage ou vers un panier, et de ce dernier vers un moule ou vers une lingotière.

La durée de l'opération de coulée et la grande surface de contact que le métal présente à l'air rendent inévitable la mise en oeuvre de moyens créant une atmosphère protectrice protégeant toutes les surfaces libres du métal de l'oxydation.

On connaît par le brevet britannique 2.013.856 une méthode et un appareil pour contrôler et régler, notamment en coulée continue, le débit de décharge d'un conteneur muni d'un dispositif d'obturation coulissant et d'un tube de coulée.

La partie supérieure du tube de coulée est encastrée dans un évidement prévu dans la face inférieure d'une plaque inférieure fixé dudit dispositif d'obturation coulissant.

L'évidement est garni d'un anneau métallique et est relié à un canal annulaire par lequel est injecté un gaz inerte ou réducteur. Cet anneau métallique est destiné à former une chicane en vue d'empêcher l'infiltration de l'acier dans le canal annulaire tout en permettant le passage du gaz.

Cette technique d'injection de gaz dans le tube de coulée présente cependant le grave inconvénient de ne pas empêcher l'obstruction d'une partie ou même de la totalité de l'orifice d'injection par du métal solidifié.

On connaît, d'autre part, par le brevet américain 4 079 869. un dispositif permettant de remplacer le tube de coulée monté sur l'orifice de décharge d'une poche de coulée. Le courant de gaz, qui est en général de l'argon, est utilisé avant tout pour refroidir le tube de coulée. Le gaz est amené par de simples rampes le répartissant le plus rapidement possible sur les surfaces à protéger. Comme dans le dispositif décrit ci-dessus, les conduites de gaz sont ménagées dans les bras mobiles du cadre support. Les orifices d'injection sont ménagés dans le rebord annulaire sur lequel s'appuie le tube et la fourche de fixation.

Ces orifices ronds affleurent sur la paroi intérieure du tube sans protection particulière. L'expérience a montré qu'il n'est pas possible de répartir uniformément sur la surface intérieure du tube de coulée, les gaz inertes et d'abaisser partout la teneur en oxygène à un niveau suffisamment faible pour rendre l'oxydation du métal négligeable.

Les dimensions réduites de ces orifices favorisent leur obstruction rapide lors de chaque interruption de la coulée. La protection du métal par un gaz est donc difficile à réaliser et, si elle est sommairement faite, elle a toute chance de n'être qu'illusoire.

La présente invention a pour but d'éviter les inconvénients mentionnés ci-dessus. Elle a pour objet un tube de coulée en matière réfractaire selon le préambrele de la revendication 1 caractérisé en ce que les orifices d'injection dont il est muni, sont des rainures d'injection ménagées le long de certaines génératrices d'une partie supérieure de forme tronconique, prévue à la surface intérieure du tube de coulée, sur laquelle est fixée le collet d'assemblage.

Suivant une particularité de l'invention, les rainures d'irection susdites sont régulièrement réparties le long de la partie tronconique susdite.

Suivant une autre particularité de l'invention, la source de gaz de protection est une source de gaz inerte, en particulier l'argon.

D'autres détails et particularités de l'invention apparaitront au cours de la description détaillée suivante de deux modes de réalisations particulières donnés à titre purement illustratif d'un tube de coulée muni d'un dispositif d'injection d'un gaz de protection. Cette description détaillée fait référence aux dessins annexés, dans lesquels:
- la figure 1 est une coupe longitudinale d'un tube de coulée suivant l'invention, dont le collet de fixation est fixé au bord supérieur du tube;
- la figure 2 est une vue en plan du tube de coulée montré à la figure 1 ;
- les figures 3 et 4 sont semblables aux figures 1 et 2, illustrant un tube de coulée dont le canal annulaire est noyé dans le collet de fixation.

Comme montré à la figure 1, le dispositif d'injection de gaz suivant l'invention est monté sur le fond d'une poche de coulée, désignée dans son ensemble par la notation de référence 1 et destiné à traiter un bain de métal fondu. Une plaque de fond 2 entoure un orifice de décharge 3 de la poche de coulée 1 munie d'un dispositif d'obturation 4.

Le dispositif d'obturation 4 est constitué d'une plaque d'ancrage mobile 5 en matière réfractaire, constituée éventuellement de plusieurs éléments 6 présentant chacun un orifice 7 sur lequel est fixé un tube de coulée 8 présentant un canal d'écoulement cylindrique 9 de diamètre déterminé.

La partie supérieure du tube de coulée 8 est évasée. Elle porte un collet de fixation 10 destiné è appliquer le tube de coulée 8 contre la plaque de fond 2 pourvue de l'orifice 3 de décharge d'une poche de coulée. La partie évasée détermine en fait un tronc de cône, situé dans le prolongement du chenal du tube de coulée 8.

Le long de certaines génératrices de ce tronc de cône, sont ménagées des rainures 11 d'injection. Ces rainures 11 sont reliées entre elles à leur partie supérieure par un canal annulaire 12, éventuellement noyé dans la masse du collet de fixation 10 du tube 8. Un conduit radial 13 connecte le canal annulaire 12 à l'anneau de support 14 à la source de gaz 15 de protection, éventuellement par l'intermédiaire de bras oscillants 16.

En position de service, la partie évasée du tube de coulée 8 est disposée en-dessous d'un étranglement 17 de l'orifice de décharge 3 de la poche de coulée 1.

Le collet de fixation 10 du tube de coulée 8 montré à la figure 1, entoure le bord supérieur de la partie évasée dudit tube de coulée 8. Le canal circulaire est formé par la paroi annulaire du collet de fixation 10 et la base d'une pièce cylindrique ou tronconique 18 qui s'emboite dans le tube de coulée en formant un étranglement 17 dans le chenal de coulée.

Cet étranglement 17, qui, au cours de l'opération de coulée, agit à la manière d'un tube Venturi, crée une dépression.

Cette dépression a pour effet d'aspirer dans le tube de coulée 8, pendant l'opération de coulée par les rainures d'injection aménagées dans le tube de coulée 8, un gaz ou mélange de gaz de protection et de répartir celui-ci le long des parois du tube de coulée 8 en vue de protéger les surfaces libres du métal de l'oxydation.

En effet, la présence d'air dans le tube de coulée entraine une diminution de la qualité du métal de coulée en raison de la formation de soufflures exogènes provoquées par l'air entrainé mécaniquement au cours de la coulée. En outre, le métal oxydé tend à coller dans le tube de coulée 8 et à donner une pellicule d'oxydes qui, dans le cas d'une lingotière, peut être à l'origine de défauts de peau.

La présente invention permet avant tout de maintenir les rainures d'injection libres même en cas d'interruption de l'opération de coulée.

En maintenant l'ensemble des orifices d'injection libres et dégagés, elle permet une répartition homogène du gaz de protection. On peut ainsi abaisser partout autour du métal la teneur en oxygène à un niveau suffisamment faible pour que l'oxydation devienne négligeable.

L'injection d'un gaz de protection permet également de refroidir la paroi interne du tube de coulée 8 en matière réfractaire. Ce tube 8 est soumis à une attaque thermique et chimique considérable. Il subit entre autre une érosion non négligeable. L'injection de gaz de protection permet de réduire ou d'éviter partiellement cette érosion. Le tube de coulée 8 doit alors être moins souvent remplacé. C'est d'ailleurs en vue du remplacement fréquent de ce tube de coulée que l'on prévoit une fourche support pour le maintenir en place.

Dans une seconde forme de réalisation, illustrée à la figure 3, le collet de fixation (10) entoure toute la partie tronconique du tube de coulée de manière à former un ensemble plus solide.

Cette seconde forme de réalisation confère une solidité suffisante même au cas où le canal annulaire 12 est noyé dans la masse du collet de fixation 10.

L'azote ne convient pas comme gaz de protection parce qu'il provoque la formation de nitrures. En général, on utilise de l'argon.

Il est évident que l'invention n'est pas limitée aux formes de réalisation décrites et que bien des modifications peuvent être apportées à la forme, la disposition, la composition de certains éléments intervenant dans celles-ci sans que l'on sorte pour autant du cadre de l'invention comme défini dans les revendications.

## Revendications

1. Tube de coulée (8) en matière réfractaire muni d'un collet (10) destiné à l'appliquer contre une plaque de fond (2) d'un orifice de décharge (3) d'une poche de coulée (1) de manière à ménager à sa partie supérieure des orifices d'injection d'un gaz de protection reliés entre eux par un canal annulaire (12) connecté à une source (15) de gaz de protection caractérisé en ce que les orifices d'injection sont des rainures d'injection (11) ménagées le long de certaines génératrices d'une partie supérieure de forme tronconique prévue à la surface intérieure du tube de coulée (8) sur laquelle est fixée le collet d'assemblage (10).

2. Tube de coulée suivant la revendication 1 caractérisé en ce que les rainures d'injection (11) sont régulièrement réparties le long de la partie tronconique susdite.

3. Tube de coulée suivant l'une quelconque des revendications précédentes, caractérisé en ce que le canal annulaire (12) qui relie les rainures d'injection (11) susdites est formé par la paroi intérieure du collet de fixation (10) du tube de coulée (8) et la paroi extérieure d'un élément (18) qui s'emboîte dans ledit tube de coulée (8).

4. Tube de coulée suivant l'une quelconque des revendications 1 et 2, caractérisé en ce que le canal annulaire (12) est noyé dans la masse du collet de fixation (10) du tube de coulée (8).

5. Tube de coulée suivant la revendication 1, caractérisé en ce que la source de gaz inerte susdit (15) est une source d'argon.

## Patentansprüche

1. Gießrohr (8) aus feuerfesten Material, das mit einem Befestigungsflansch (10) versehen ist, mit den es gegen die Bodenplatte (2) einer Gießpfanne (1) anliegt, und das an seinen oberen Ende Offnungen zum Einleiten eines Schutzgases enthält, die untereinander durch einen Ringkanal (12) verbunden sind, der an eine Schutzgasquelle (15) angeschlossen ist, dadurch gekennzeichnet, daß die Öffnungen zum Einleiten des Schutzgases als Rinnen (11) ausgebildet sind, die längs bestimmter Erzeugender eines oberen, konisch ausgebildeten Abschnittes der inneren Oberfläche des Gießrohres (8) verlaufen, an dem der Befestigungskragen (10) angebracht ist.

2. Gießrohr nach Anspruch 1, dadurch gekennzeichnet, daß die Rinnen (11) zum Einleiten des Schutzgases regelmäßig verteilt längs des konischen Abschnittes verlaufen.

3. Gießrohr nach einen der Ansprüche 1 und 2, dadurch gekennzeichnet, daß der Ringkanal (12), der die Rinnen (11) miteinander verbindet, durch die innere Wandung des Befestigungsflansches (10) des Gießrohres (8) und die äußere Wandung eines Einsatzstückes (18) gebildet wird, das in das Gießrohr (8) eingepaßt ist.

4. Gießrohr nach einem der Ansprüche 1 und 2, dadurch gekennzeichnet, daß der Ringkanal aus den Material des Befestigungskragens (10) des Gießrohres (8) ausgenommen ist.

5. Gießrohr nach Anspruch 1, dadurch gekennzeichnet, daß die Inertgasquelle (15) eine Argonquelle ist.

## Claims

1. A casting tube of refractory material provided with a collar (10) adapted to apply it against a baseplate (2) of a discharge aperture (3) in a casting ladle (1) so as to form at its top part protective gas injection apertures interconnected by an annular duct (12) connected to a protective gas source (15), characterised in that the injection apertures are injection slots (11) formed along certain generatrices of a top frusto-conical part provided on the inside of the casting tube (8) to which the assembly collar (10) is fixed.

2. A casting tube according to claim 1, characterised in that the injection slots (11) are distributed uniformly along the said frusto-conical part.

3. A casting tube according to either of the preceding claims, characterised in that the annular duct (12) connecting the said injection slots (11) is formed by the inner wall of the fixing collar (10) of the casting tube (8) and the outer wall of an element (18) which fits in said casting tube (8).

4. A casting tube according to either of claims 1 and 2, characterised in that the annular duct (12) is embedded in the mass of the casting tube fixing collar (10).

5. A casting tube according to claim 1, characterised in that the source (15) of the said inert gas is an argon source.
